# EUROPÄISCHE PATENTSCHRIFT

(11) **EP 2 541 071 B1**
(45) Veröffentlichungstag und Bekanntmachung des Hinweises auf die Patenterteilung: **11.11.2020**
(21) Anmeldenummer: 12004137.1
(22) Anmeldetag: 29.05.2012
(51) Int. Cl.: F15B 11/00

(54) **Ventilanordnung für ein hydraulisches Steuerungssystem**
Valve assembly for a hydraulic control system
Agencement de soupapes pour un système de commande hydraulique

(30) Priorität: 30.06.2011 DE 102011106081; 25.08.2011 CH 13932011
(43) Veröffentlichungstag der Anmeldung: 02.01.2013
(73) Patentinhaber: Liebherr Machines Bulle SA, 1630 Bulle (CH)
(72) Erfinder: Deeken, Michael, Dipl.-Ing., 1635 La Tour de Treme (CH)
(74) Vertreter: Laufhütte, Dieter

(56) Entgegenhaltungen:
- EP-B1- 0 211 497
- DE-A1- 19 500 749
- DE-B4- 10 296 739
- US-A- 3 411 536

## Beschreibung

Die vorliegende Erfindung betrifft ein Hydrauliksystem mit einer Ventilanordnung für ein hydraulisches Steuerungssystem zum Ansteuern eines hydraulischen Verbrauchers, mit einem Druckanschluß zur Verbindung mit einer Druckversorgung, einem Tankanschluß zur Verbindung mit einer Rücklaufleitung, und zwei Verbraucheranschlüssen zur Verbindung mit den Anschlüssen des hydraulischen Verbrauchers.

Solche Ventilanordnungen werden in hydraulischen Steuerungssystemen standardmäßig eingesetzt, um den Zulauf zu und den Ablauf von einem hydraulischen Verbraucher anzusteuern. Bei herkömmlichen hydraulischen Steuerungssystemen wird dabei üblicherweise ein 4/3-Proportionalwegeventil eingesetzt, um die Bewegung des hydraulischen Verbrauchers in beide Richtungen zu steuern.

Solche hydraulischen Steuerungssysteme mit einem einzigen Ventil zur Ansteuerung des hydraulischen Verbrauchers weisen jedoch aufgrund der mechanischen Kopplung von Zu- und Ablaufsteuerkante erhebliche Verluste auf. Bei drückenden Lasten entstehen dabei nicht notwendige Drosselverluste an der Ablaufkante, und umgekehrt bei ziehenden Lasten Drosselverluste an der Zulaufkante. Weiterhin sind auch die Ansteuerkanten für beide Bewegungsrichtungen mechanisch gekoppelt und können daher nicht an die Einsatzsituation angepaßt werden.

Eur Reduzierung dieser Drosselverluste werden in der vorliegenden Erfindung daher aufgelöste Steuerkanten eingesetzt. Anstatt eines gemeinsamen Ventils wird dabei jeweils ein separates Ventil für die Ansteuerung des Zu- und Ablaufs des hydraulischen Verbrauchers und/oder der beiden Bewegungsrichtungen des hydraulischen Verbrauchers eingesetzt. Ein Hydrauliksystem mit einer Ventilanordung mit aufgelösten Steuerkanten gemäß dem Oberbegriff von Anspruch 1 ist aus DE 102 96 739 B4 bekannt.

Aufgabe der vorliegenden Erfindung ist es dabei, eine solche Ventilanordnung mit aufgelösten Steuerkanten, bei welcher zur Ansteuerung der Verbindung der beiden Verbraucheranschlüsse mit Druckanschluss und Tankanschluss mindestens zwei separate Ventile eingesetzt werden, weiter zu verbessern.

Erfindungsgemäß wird diese Aufgabe durch ein Hydrauliksystem gemäß Anspruch 1 gelöst.

Die vorliegende Erfindung zeigt dabei eine Ventilanordnung für ein hydraulisches Steuerungssystem zum Ansteuern eines hydraulischen Verbrauchers, mit einem Druckanschluß zur Verbindung mit einer Druckversorgung, einem Tankanschluß zur Verbindung mit einer Rücklaufleitung, und zwei Verbraucheranschlüssen zur Verbindung mit den Anschlüssen des hydraulischen Verbrauchers. Dabei sind zur Ansteuerung der Verbindung der beiden Verbraucheranschlüsse mit Druckanschluß und Tankanschluß mindestens zwei separate Ventile vorgesehen. Erfindungsgemäß umfaßt die Ventilanordnung weiterhin ein Ventil zur Verbindung von Druckanschluß und Tankanschluß.

Durch das erfindungsgemäße Ventil zur Verbindung von Druckanschluß und Tankanschluß wird eine "open center" Funktion ermöglicht, welche den Druckanschluß und Tankanschluß verbindet, solange keine Volumenstromanforderung für den hydraulischen Verbraucher vorliegt. Dies ermöglicht einen flexibleren Einsatz der erfindungsgemäßen Ventilanordnung und verbessert die Ansteuerungsmöglichkeiten. Insbesondere ist es möglich, mehrere Ventilanordnungen in Reihe zu schalten.

Das System der aufgelösten Steuerkanten ermöglicht es zudem, die einzelnen Steuerkanten getrennt voneinander anzusteuern und/oder unterschiedlich auszugestalten bzw. zu dimensionieren, um die Querschnitte anzupassen und die Durchflußverluste zu minimieren.

Vorteilhafterweise werden die Ventile zur Verbindung von Druckanschluß und Tankanschluß zumindest teilweise separat und ggf. unterschiedlich angesteuert.

Alternativ oder zusätzlich können für die Ventile zur Verbindung von Druckanschluß und Tankanschluß zumindest teilweise unterschiedliche Ventile zum Einsatz kommen, insbesondere unterschiedlich dimensionierte Ventile.

In einer bevorzugten Ausführung der vorliegenden Erfindung ist das Ventil zur Verbindung von Druckanschluß und Tankanschluß als separates Ventil ausgeführt. Die "open center" Funktion ist damit nicht in die Ventile zur Verbindung der beiden Verbraucheranschlüsse mit Druckanschluß und Tankanschluß integriert, sondern separat ausgeführt.

Insbesondere kann für das Ventil zur Verbindung von Druckanschluß und Tankanschluß ein 2/2-Wegeventil eingesetzt werden.

Die vorliegende Erfindung wird dabei vorteilhafterweise zur Ansteuerung von hydraulischen Verbrauchern mit zwei Bewegungsrichtungen eingesetzt. Die Ventilanordung ist in diesem Fall so ausgeführt, dass sie beide Verbraucheranschlüsse je nach gewünschter Bewegungsrichtung mit dem Druckanschluss oder dem Tankanschluss verbinden kann.

Vorteilhafterweise kommt die vorliegende Erfindung bei Ventilanordnungen mit aufgelösten Steuerkanten zum Einsatz, bei welchen zur Verbindung des ersten Verbraucheranschlusses mit dem Druckanschluß ein anderes Ventil eingesetzt wird als zur Verbindung des zweiten Verbraucheranschlusses mit dem Tankanschluß und/oder wobei zur Verbindung des zweiten Verbraucheranschlusses mit dem Druckanschluß ein anderes Ventil eingesetzt wird als zur Verbindung des ersten Verbraucheranschlusses mit dem Tankanschluß. Hierdurch können der Zulauf und der Ablauf für den Verbraucher getrennt angesteuert bzw. ausgeführt werden.

Weiterhin kann vorgesehen sein, daß zur Verbindung des ersten Verbraucheranschlusses mit dem Druckanschluß ein anderes Ventil eingesetzt wird als zur Verbindung des zweiten Verbraucheranschlusses mit dem Druckanschluss und/oder zur Verbindung des ersten Verbraucheranschlusses mit dem Tankanschluß ein anderes Ventil eingesetzt wird als zur Verbindung des zweiten Verbraucheranschlusses mit dem Tankanschluss. Hierdurch können die beiden Bewegungsrichtungen des hydraulischen Verbrauchers getrennt angesteuert bzw. ausgeführt werden.

In einer besonders bevorzugten Ausführungsform werden dabei für alle Verbindungen zwischen den beiden Verbraucheranschlüssen und Druckanschluß und Tankanschluß separate Ventile eingesetzt, das heißt insgesamt vier Ventile zur Verbindung der beiden Verbraucheranschlüsse mit Druckanschluß und Tankanschluß.

Insbesondere können erfindungsgemäß für die Ventile zur Verbindung der Verbraucheranschlüsse mit Druckanschluß und Tankanschluß jeweils 2/2-Wegeventile eingesetzt werden.

Alternativ können jedoch auch nur zwei Ventile zur Verbindung der Verbraucheranschlüsse mit Druckanschluß und Tankanschluß eingesetzt werden. Soll dabei ein Verbraucher mit zwei Bewegungsrichtungen angesteuert werden, werden hierfür vorteilhafterweise zwei 3/3-Wegeventile eingesetzt.

Vorteilhafterweise umfaßt die erfindungsgemäße Ventilanordnung eine Steuerung, welche das Ventil zur Verbindung von Druckanschluß und Tankanschluß schließt, wenn die Verbindung zwischen einem der Verbraucheranschlüsse und dem Druckanschluß geöffnet wird. Umgekehrt öffnet die Steuerung das Ventil zur Verbindung von Druckanschluß und Tankanschluß, wenn alle Verbindungen zwischen einem der Verbraucheranschlüsse und dem Druckanschluß geschlossen sind. Weiterhin kann die Steuerung in gleicher Weise auch die Verbindungen zwischen den Verbraucheranschlüssen und dem Tankanschluß berücksichtigen.

Erfindungsgemäß erfolgt die Ansteuerung der Ventile zur Verbindung der Verbraucheranschlüsse mit Druckanschluß und Tankanschluß und des Ventils zur Verbindung von Druckanschluß und Tankanschluß hydraulisch.

In einer ersten Ausführungsform können dabei die Ventile zur Verbindung der Verbraucheranschlüsse mit Druckanschluß und Tankanschluß und/oder das Ventil zur Verbindung von Druckanschluß und Tankanschluß jeweils über ein ihnen zugeordnetes separates Ventil angesteuert werden. Hierzu kann beispielsweise jeweils ein 3/3-Wegeventil eingesetzt werden. Insbesondere kann dabei vorgesehen sein, daß die Ventile zur Verbindung der Verbraucheranschlüsse mit Druckanschluß und Tankanschluß jeweils über ein ihnen zugeordnetes separates Ventil angesteuert werden. Weiterhin kann vorgesehen sein, daß auch das Ventil zur Verbindung von Druckanschluß und Tankanschluß über ein ihm zugeordnetes separates Ventil angesteuert wird.

In einer zweiten Ausführungsform werden die Ventile zur Verbindung der Verbraucheranschlüsse mit Druckanschluß und Tankanschluß und/oder das Ventil zur Verbindung von Druckanschluß und Tankanschluß zumindest teilweise gemeinsam angesteuert.

Insbesondere können dabei die Ventile zur Verbindung der Verbraucheranschlüsse mit Druckanschluß und Tankanschluß zumindest teilweise gemeinsam angesteuert werden. Insbesondere kann die Ansteuerung dabei über zwei separate Ventile erfolgen, welche jeweils eine Bewegungsrichtung des hydraulischen Verbrauchers ansteuern.

Weiterhin kann vorgesehen sein, daß das Ventil zur Verbindung von Druckanschluß und Tankanschluß gemeinsam mit den Ventilen zur Verbindung der Verbraucheranschlüsse mit Druckanschluß und Tankanschluß angesteuert wird.

Insbesondere kann die Ventilanordnung dabei so ausgeführt sein, daß der Steueranschluß des Ventils zur Verbindung von Druckanschluß und Tankanschluß mit einer oder mehreren Steuerleitungen zum Ansteuern der Ventile zur Verbindung der Verbraucheranschlüsse mit Druckanschluß und Tankanschluß in Verbindung steht. Vorteilhafterweise steht der Steueranschluß des Ventils zur Verbindung von Druckanschluß und Tankanschluß dabei mit mehreren Steuerleitungen zum Ansteuern der übrigen Ventile in Verbindung, weiterhin vorteilhafterweise mit allen Steuerleitungen. Vorteilhafterweise erfolgt die Verbindung dabei über ein oder mehrere Rückschlagventile. Hierdurch kann durch die hydraulische Steuerung sichergestellt werden, daß das Ventil zur Verbindung von Druckanschluß und Tankanschluß öffnet, wenn alle anderen Ventile geschlossen sind, und schließt, wenn eines der anderen Ventile öffnet.

Die vorliegende Erfindung umfaßt ein Hydrauliksystem mit einem hydraulischen Steuerungssystem, umfassend eine Ventilanordnung, wie sie oben beschrieben wurde. Das Hydrauliksystem umfaßt dabei mindestens eine Hydraulikpumpe zur Bereitstellung eines Hydraulikdrucks am Druckanschluß der Ventilanordnung, sowie eine Rücklaufleitung zum Anschluß an den Tankanschluß der Ventilanordnung. Weiterhin umfaßt das erfindungsgemäße Hydrauliksystem einen Verbraucher, dessen Zu- und Ablauf an den beiden Verbraucheranschlüssen der Ventilanordnung angeschlossen sind.

Vorteilhafterweise wird die erfindungsgemäße Ventilanordnung dabei mit einem Verbraucher mit zwei Bewegungsrichtungen eingesetzt. Bei dem Verbraucher kann es sich dabei insbesondere um ein translatorischen oder einen rotatorischen Verbraucher handeln. Insbesondere kann es sich dabei bei dem hydraulischen Verbraucher um einen Hydraulikzylinder oder einen Hydraulikmotor handeln.

Das hydraulische Steuerungssystem kann eine weitere Ventilanordnung umfassen, welche mit der erfindungsgemäßen Ventilanordnung in Reihe geschaltet ist. Durch das erfindungsgemäße Ventil zur Verbindung von Druckanschluß und Tankanschluß ist eine solche Reihenschaltung möglich, da in Neutralstellung der erfindungsgemäßen Ventilanordnung Hydraulikdruck vom Druckanschluß zum Tankanschluß und damit weiter zur weiteren Ventilanordnung fließt.

In einer bevorzugten Ausführungsform handelt es sich auch bei der weiteren Ventilanordnung um eine erfindungsgemäße Ventilanordnung mit aufgelösten Steuerkanten und einem Ventil zur Verbindung von Druckanschluß und Tankanschluß. Es kann sich jedoch auch um ein konventionelles Ventil handeln.

Die vorliegende Erfindung umfaßt weiterhin ein Arbeitsgerät mit einem Hydrauliksystem, wie es oben beschrieben wurde. Insbesondere kann es sich dabei um ein verfahrbares Arbeitsgerät handeln. Beispielsweise kann es sich bei dem erfindungsgemäßen Arbeitsgerät dabei um ein Erdbewegungsgerät, ein Umschlaggerät und/oder einen Kran handeln.

Vorteilhafterweise wird das erfindungsgemäße hydraulische Steuerungssystem zur Ansteuerung einer Arbeitsausrüstung des Arbeitsgerätes eingesetzt. Insbesondere kann dabei ein Hydraulikzylinder oder ein Hydraulikmotor der Arbeitsausrüstung angesteuert werden. Beispielsweise kann ein Hydraulikzylinder zum Anheben eines Auslegers oder Hydraulikmotor zum Antrieb eines Drehwerkes oder einer Winde angesteuert werden.

Die vorliegende Erfindung umfaßt weiterhin ein Verfahren zum Betrieb eines Hydrauliksystems, wie es oben dargestellt wurde. Erfindungsgemäß wird dabei das Ventil zur Verbindung von Druckanschluß und Tankanschluß geschlossen, wenn die Verbindung zwischen einem der Verbraucheranschlüsse und dem Druckanschluß geöffnet wird. Vorteilhafterweise erfolgt der Betrieb des Hydrauliksystems dabei so, wie dies bereits oben im Hinblick auf die erfindungsgemäße Ventilanordnung dargestellt wurde.

Die vorliegende Erfindung wird nun anhand von Ausführungsbeispielen sowie Zeichnungen näher dargestellt.

Dabei zeigen:
- Fig. 1:: Ein erstes Ausführungsbeispiel eines erfindungsgemäßen Hydrauliksystems mit einer erfindungsgemäßen Ventilanordnung und
- Fig. 2:: ein zweites Ausführungsbeispiel eines erfindungsgemäßen Hydrauliksystems mit einer erfindungsgemäßen Ventilanordnung.

Die vorliegende Erfindung ermöglicht eine besonders effiziente Verteilung der Volumenströme zu einem Verbraucher. Hierfür werden aufgelöste Steuerkanten eingesetzt. Zudem wird eine "open center" Funktion durch ein weiteres Sitzventil integriert. Die Erfindung kann so die Druckverluste der Rückläufe der Verbraucher minimieren. Beispielsweise können hierfür unterschiedlich große Sitzventile für den Zulauf und den Ablauf des hydraulischen Verbrauchers verwendet werden. Gleichzeitig mit dem Öffnen der Blende zum Zulauf schließt dabei die "open center" Blende, um den Volumenstrom anzudrosseln.

Bei den in Fig. 1 und 2 gezeigten Ausführungsbeispielen werden dabei die zu- und ablaufseitigen Steuerkanten nicht wie üblich als 4/3-Wegeventil ausgeführt, sondern als einzelne Steuerkanten in Form von 2/2-Wegeventilen. Hieraus resultiert eine Anzahl von vier 2/2-Wegeventilen, jeweils zwei für die beiden Verbraucheranschlüsse A und B, das heißt für jeden der Verbraucheranschlüsse jeweils ein Ventil für den Zu- und ein Ventil für den Ablauf.

Die "open center" Funktion wird dabei über ein zusätzliches 2/2-Wegeventil implementiert, welches bei einer Volumenstromanforderung des hydraulischen Verbrauchers geschlossen wird. Diese ermöglicht es, Ventilsektionen in Reihe zu schalten.

Das System der aufgelösten Steuerkanten ermöglicht es, unterschiedliche Ventile einzusetzen und/oder Zu- und Ablaufkanten bzw. Bewegungsrichtungen des hydraulischen Verbrauchers getrennt voneinander anzusteuern. Hierdurch können die Querschnitte angepaßt und Durchflußverluste minimiert werden.

Im folgenden sollen die Ausführungsbeispiele nun näher dargestellt werden:
Die in Figuren 1 und 2 gezeigten erfindungsgemäßen Ventilanordnungen dienen der Ansteuerung eines hydraulischen Verbrauchers 11. Im Ausführungsbeispiel handelt es sich dabei um einen Hydraulikzylinder. Alternativ könnte jedoch auch ein Hydraulikmotor angesteuert werden.

Der hydraulische Verbraucher 11 weist zwei Anschlüsse auf, welche je nach Bewegungsrichtung Zu- bzw. Ablauf bilden. Weiterhin ist eine Hydraulikpumpe 10 vorgesehen, welche Hydraulikdruck zum Betreiben des hydraulischen Verbrauchers 11 zur Verfügung stellt, sowie ein Tank 12, zu welchem Hydraulikfluid zurückfließen kann. Die erfindungsgemäße Ventilanordnung weist nun zwei Verbraucheranschlüsse A und B zur Verbindung mit den Anschlüssen des hydraulischen Verbrauchers 11, einen Druckanschluß P zur Verbindung mit der Hydraulikpumpe 10 und einen Tankanschluß T zur Verbindung mit einer zum Tank führenden Rücklaufleitung. Die einzelnen Anschlüsse können dabei auch in Form von mehreren, parallel geschalteten Anschlüssen ausgeführt sein.

Bei der erfindungsgemäßen Ventilanordnung handelt es sich um eine Ventilanordnung mit aufgelösten Steuerkanten, so daß die beiden Verbraucheranschlüsse A und B und beide Bewegungsrichtungen des Verbrauchers über separate Ventile und damit nicht mechanisch miteinander verbundene Steuerkanten angesteuert werden. Hierfür sind im Ausführungsbeispiel vier Ventile 1 bis 4 vorhanden, wobei Ventil 1 den Druckanschluß P mit dem ersten Verbraucheranschluß A, Ventil 2 den Tankanschluß T mit dem ersten Verbraucheranschluß A, Ventil 3 den Druckanschluß P mit dem zweiten Verbraucheranschluß B und Ventil 4 den Tankanschluß T mit dem zweiten Verbraucheranschluß B verbindet. Als Ventile werden dabei jeweils 2/2-Wegeventile eingesetzt.

Alternativ zu der in Figur 1 gezeigten Anordnung mit vier Ventilen zur Ansteuerung der beiden Verbraucheranschlüsse könnte auch eine Anordnung mit nur zwei separaten Ventilen eingesetzt werden. Bei einer solchen Anordnung könnten dann entweder die beiden Verbraucheranschlüsse separat angesteuert werden, oder die beiden Bewegungsrichtungen des hydraulischen Verbrauchers. Beispielsweise könnten hierfür jeweils zwei 3/3-Wegeventile eingesetzt werden.

Die Verwendung von separaten Ventilen zur Ansteuerung der beiden Verbraucheranschlüsse bzw. Bewegungsrichtungen ermöglicht zum einen eine separate und ggf. unterschiedliche Ansteuerung der Ventile, und zum anderen den Einsatz unterschiedlich dimensionierter Ventile. Diese beiden Möglichkeiten können dabei sowohl einzeln, als auch kombiniert zur Anpassung an den jeweiligen Einsatzzweck und damit zur Verringerung der Verluste eingesetzt werden.

Insbesondere können dabei das Ventil oder die Ventile, welche den ersten Verbraucheranschluß A mit dem Druckanschluß P und dem Tankanschluß T verbindet bzw. verbinden, unterschiedlich zu dem Ventil oder den Ventilen ausgeführt sein, welche den zweiten Verbraucheranschluß B mit Tankanschluß T und Druckanschluß P verbindet bzw. verbinden. Insbesondere können dabei unterschiedliche Ventilquerschnitte eingesetzt werden. Alternativ oder zusätzlich kann vorgesehen sein, daß das oder die Ventile, welche eine erste Bewegungsrichtung des hydraulischen Verbrauchers ansteuern, unterschiedlich zu dem oder den Ventilen ausgeführt sein, welche eine zweite Bewegungsrichtung ansteuern. Insbesondere können dabei wieder unterschiedliche dimensionierte Ventile und insbesondere Ventile mit unterschiedlichen Querschnitten eingesetzt werden.

Erfindungsgemäß ist nun ein weiteres Ventil 5 vorgesehen, welches den Druckanschluß P mit dem Tankanschluß T verbindet. Das Ventil 5 ist dabei als separates Ventil zu den übrigen Ventilen ausgeführt. Hierdurch steht eine weitere separate Steuerkante zur Verfügung, über welche eine direkte Verbindung zwischen Druckanschluß und Tankanschluß hergestellt werden kann.

Durch das Ventil 5 kann eine "open center" Funktion verwirklicht werden, welche Druckanschluß und Tankanschluß miteinander verbindet, wenn die beiden Verbraucheranschlüsse vom Druckanschluß getrennt werden und umgekehrt. Vorteilhafterweise ist hierfür eine entsprechende Steuerung vorgesehen. Vorteilhafterweise ist die Steuerung dabei so ausgeführt, daß das Ventil 5 schließt, wenn eines der Ventile zur Verbindung des Druckanschlusses mit einem der beiden Verbraucheranschlüsse öffnet, um so den Volumenstrom anzudrosseln.

Bei den in Figuren 1 und 2 gezeigten Ausführungsbeispielen der erfindungsgemäßen Ventilanordnung werden die Ventile 1 bis 5 dabei hydraulisch angesteuert. Hierfür ist jeweils eine Hydraulikpumpe 13 vorgesehen, welche den hierfür erforderlichen Steuerdruck zur Verfügung stellt.

Bei dem in Figur 1 gezeigten Ausführungsbeispiel ist für jedes der Ventile 1 bis 5 ein separates Steuerventil SV1 bis SV5 vorgesehen. Als Steuerventil werden dabei 3/3-Wegeventile eingesetzt. Die in Figur 1 gezeigte Anordnung erlaubt damit eine separate Ansteuerung sämtlicher Ventile.

Weiterhin können die Steuerventile SV1 bis SV5 auch in die Ventile 1 bis 5 integriert sein, so daß jeweils zweistufige Ventile eingesetzt werden.

Bei dem in Figur 2 gezeigten Ausführungsbeispiel werden dagegen nur zwei Steuerventile SV1' und SV2' eingesetzt, um die Ventile 1 bis 5 anzusteuern. Das Steuerventil SV1' steuert dabei die Ventile 1 und 4 an, das heißt die Verbindung des ersten Verbraucheranschlusses A mit dem Druckanschluß und die Verbindung des zweiten Verbraucheranschlusses B mit dem Tankanschluß. Das zweite Steuerventil SV2' steuert dagegen die Ventile 2 und 3 an, das heißt die Verbindung des zweiten Verbraucheranschlusses mit dem Druckanschluß und die Verbindung des ersten Verbraucheranschlusses mit dem Tankanschluß. Das erste Steuerventil SV1' steuert damit die erste Bewegungsrichtung an, bei welcher der Anschluß A des Verbrauchers mit Druck beaufschlagt wird, während Hydraulikfluid vom zweiten Anschluß B abfließt. Das Steuerventil SV2' steuert dagegen die Gegenrichtung an.

Die Steuerventile SV1' und SV2' zur Ansteuerung der Ventile 1 bis 4 werden nun auch zur Ansteuerung des Ventils 5 zur Verbindung von Druckanschluß und Tankanschluß eingesetzt. Hierzu steht der Steueranschluß des Ventils 5 über Rückschlagventile 16 mit den Steuerleitungen zur Ansteuerung der Ventile 1 bis 4 in Verbindung. Die Rückschlagventile 16 sorgen dabei dafür, daß der jeweils höchste Steuerdruck am Steueranschluß des Ventils 5 anliegt. Das Ventil 5 wird hierdurch automatisch geschlossen, wenn eines der Ventile 1 bis 4 geöffnet wird.

Eine entsprechende Ansteuerung des Ventils 5 zur Verbindung von Druckanschluß und Tankanschluß wäre dabei auch bei dem in Figur 1 gezeigten Ausführungsbeispiel denkbar, indem auf das Steuerventil SV5 verzichtet wird und der Steueranschluß des Ventils 5 über Rückschlagventile mit den Steuerleitungen für die Ventile 1 bis 4 verbunden wird.

## Patentansprüche

1. Hydrauliksystem mit einer Hydraulikpumpe (10) und einem hydraulischen Verbraucher (11) sowie mit einem hydraulischen Steuerungssystem zum Ansteuern des hydraulischen Verbrauchers (11), des Weiteren umfassend eine Ventilanordnung mit einem Druckanschluß (P) zur Verbindung mit der Hydraulikpumpe (10), einem Tankanschluß (T) zur Verbindung mit einer Rücklaufleitung, und zwei Verbraucheranschlüssen (A,B) zur Verbindung mit den Anschlüssen des hydraulischen Verbrauchers,
wobei zur Ansteuerung der Verbindung der beiden Verbraucheranschlüsse (A,B) mit Druckanschluß (P) und Tankanschluß (T) mindestens zwei separate Ventile (1,2,3,4) eingesetzt werden,
wobei die Ventilanordnung ein Ventil (5) zur Verbindung von Druckanschluß (P) und Tankanschluß (T) umfasst, und
wobei die Ventile (1,2,3,4) zur Verbindung der Verbraucheranschlüsse (A,B) mit Druckanschluß (P) und Tankanschluß (T) und das Ventil (5) zur Verbindung von Druckanschluß (P) und Tankanschluß (T) hydraulisch angesteuert werden,
**dadurch gekennzeichnet,**
**dass** die Ventile (1,2,3,4) zur Verbindung der Verbraucheranschlüsse (A,B) mit Druckanschluß (P) und Tankanschluß (T) und das Ventil (5) zur Verbindung von Druckanschluß (P) und Tankanschluß (T) jeweils über ein ihnen zugeordnetes separates Ventil (SV1, SV2, SV3, SV4, SV5) angesteuert werden, wobei hierfür eine weitere Hydraulikpumpe (13) vorgesehen ist, welche den hierfür erforderlichen Steuerdruck zur Verfügung stellt, oder dass die Ventile (1,2,3,4) zur Verbindung der Verbraucheranschlüsse (A,B) mit Druckanschluß (P) und Tankanschluß (T) und das Ventil (5) zur Verbindung von Druckanschluß (P) und Tankanschluß (T) zumindest teilweise gemeinsam angesteuert werden, wobei die Ansteuerung über zwei separate Ventile (SV1',SV2') erfolgt, welche jeweils eine Bewegungsrichtung des hydraulischen Verbrauchers (11) ansteuern, wobei hierfür eine weitere Hydraulikpumpe (13) vorgesehen ist, welche den hierfür erforderlichen Steuerdruck zur Verfügung stellt.

2. Hydrauliksystem nach Anspruch 1, wobei das Ventil (5) zur Verbindung von Druckanschluß (P) und Tankanschluß (T) als separates Ventil ausgeführt ist.

3. Hydrauliksystem nach Anspruch 1 oder 2, wobei zur Verbindung des ersten Verbraucheranschlusses (A) mit dem Druckanschluß (P) ein anderes Ventil eingesetzt wird als zur Verbindung des zweiten Verbraucheranschlusses mit dem Tankanschluß (T) und/oder wobei zur Verbindung des zweiten Verbraucheranschlusses (B) mit dem Druckanschluß (P) ein anderes Ventil eingesetzt wird als zur Verbindung des ersten Verbraucheranschlusses (A) mit dem Tankanschluß (T) und/oder wobei zur Verbindung des ersten Verbraucheranschlusses (A) mit dem Druckanschluß (P) ein anderes Ventil eingesetzt wird als zur Verbindung des zweiten Verbraucheranschlusses (B) mit dem Druckanschluß (P) und/oder zur Verbindung des ersten Verbraucheranschlusses (A) mit dem Tankanschluß (T) ein anderes Ventil eingesetzt wird als zur Verbindung des zweiten Verbraucheranschlusses (B) mit dem Tankanschluß (T).

4. Hydrauliksystem nach einem der vorangegangenen Ansprüche, wobei für die Ventile (1,2,3,4) zur Verbindung der Verbraucheranschlüsse (A,B) mit Druckanschluß (P) und Tankanschluß (T) und/oder für das Ventil (5) zur Verbindung von Druckanschluß (P) und Tankanschluß (T) jeweils 2/2-Wegeventile eingesetzt werden.

5. Hydrauliksystem nach einem der vorangegangenen Ansprüche mit einer Steuerung, welche das Ventil (5) zur Verbindung von Druckanschluß (P) und Tankanschluß (T) schließt, wenn die Verbindung zwischen einem der Verbraucheranschlüsse (A,B) und dem Druckanschluß (P) geöffnet wird.

6. Hydrauliksystem nach einem der vorangegangenen Ansprüche, wobei der Steueranschluss des Ventils (5) zur Verbindung von Druckanschluß (P) und Tankanschluß (T) mit einer oder mehreren Steuerleitungen zum Ansteuern der Ventile (1,2,3,4) zur Verbindung der Verbraucheranschlüsse (A,B) mit Druckanschluß (P) und Tankanschluß (T) in Verbindung steht, vorteilhafterweise über ein oder mehrere Rückschlagventile (16).

7. Hydrauliksystem nach einem der vorangegangenen Ansprüche, wobei die Ventilanordnung einer weiteren Ventilanordnung in Reihe geschaltet ist.

8. Arbeitsgerät mit einem Hydrauliksystem nach einem der vorangegangenen Ansprüche, wobei es sich vorteilhafterweise um ein verfahrbares Arbeitsgerät handelt.

9. Arbeitsgerät nach Anspruch 8, wobei das hydraulische Steuerungssystem vorteilhafterweise zur Ansteuerung einer Arbeitsausrüstung des Arbeitsgerätes eingesetzt wird, weiterhin vorteilhafterweise zur Ansteuerung eines Hydraulikzylinders oder eines Hydraulikmotors der Arbeitsausrüstung.

10. Verfahren zum Betrieb eines Hydrauliksystems nach einem der Ansprüche 1 bis 7, wobei das Ventil zur Verbindung von Druckanschluß (P) und Tankanschluß (T) geschlossen wird, wenn die Verbindung zwischen einem der Verbraucheranschlüsse (A,B) und dem Druckanschluß (P) geöffnet wird.

## Claims

1. Hydraulic system comprising a hydraulic pump (10) and a hydraulic consumer (11) as well as a hydraulic control system for actuating the hydraulic consumer (11), further comprising a valve assembly that comprises a pressure connection (P) for connecting to the hydraulic pump (10), a tank connection (T) for connecting to a return line, and two consumer connections (A, B) for connecting to the connections of the hydraulic consumer, wherein at least two separate valves (1, 2, 3, 4) are used to actuate the connection of the two consumer connections (A, B) to the pressure connection (P) and the tank connection (T), wherein the valve assembly comprises a valve (5) for connecting the pressure connection (P) and the tank connection (T), and
wherein the valves (1, 2, 3, 4) for connecting the consumer connections (A, B) to the pressure connection (P) and the tank connection (T) and the valve (5) for connecting the pressure connection (P) and the tank connection (T) are hydraulically actuated,
**characterised in that**
the valves (1, 2, 3, 4) for connecting the consumer connections (A, B) to the pressure connection (P) and the tank connection (T) and the valve (5) for connecting the pressure connection (P) and the tank connection (T) are each actuated by a separate valve (SV1, SV2, SV3, SV4, SV5) assigned thereto, wherein an additional hydraulic pump (13) is provided for this purpose which provides the required control pressure, or **in that** the valves (1, 2, 3, 4) for connecting the consumer connections (A, B) to the pressure connection (P) and the tank connection (T) and the valve (5) for connecting the pressure connection (P) and the tank connection (T) are actuated together at least in part, the actuation being carried out by two separate valves (SV1', SV2') which each actuate one movement direction of the hydraulic consumer (11), wherein an additional hydraulic pump (13) is provided for this purpose which provides the required control pressure.

2. Hydraulic system according to claim 1, wherein the valve (5) for connecting the pressure connection (P) and the tank connection (T) is constructed as a separate valve.

3. Hydraulic system according to claim 1 or 2, wherein a different valve is used for connecting the first consumer connection (A) to the pressure connection (P) than for connecting the second consumer connection to the tank connection (T) and/or wherein a different valve is used for connecting the second consumer connection (B) to the pressure connection (P) than for connecting the first consumer connection (A) to the tank connection (T) and/or wherein a different valve is used for connecting the first consumer connection (A) to the pressure connection (P) than for connecting the second consumer connection (B) to the pressure connection (P) and/or a different valve is used for connecting the first consumer connection (A) to the tank connection (T) than for connecting the second consumer connection (B) to the tank connection (T).

4. Hydraulic system according to any of the preceding claims, wherein 2/2 way valves are used in each case for the valves (1, 2, 3, 4) for connecting the consumer connections (A, B) to the pressure connection (P) and the tank connection (T) and/or for the valve (5) for connecting the pressure connection (P) and the tank connection (T).

5. Hydraulic system according to any of the preceding claims, comprising a controller which closes the valve (5) for connecting the pressure connection (P) and the tank connection (T) when the connection between one of the consumer connections (A, B) and the pressure connection (P) is opened.

6. Hydraulic system according to any of the preceding claims, wherein the control connection of the valve (5) for connecting the pressure connection (P) and the tank connection (T) is connected to one or more control lines in order to actuate the valves (1, 2, 3, 4) for connecting the consumer connections (A, B) to the pressure connection (P) and the tank connection (T), advantageously by means of one or more non-return valves (16).

7. Hydraulic system according to any of the preceding claims, wherein the valve assembly is connected in series with an additional valve assembly.

8. Work machine comprising a hydraulic system according to any of the preceding claims, wherein it is advantageously a movable work machine.

9. Work machine according to claim 8, wherein the hydraulic control system is advantageously used to actuate working equipment of the work machine, and is more advantageously used to actuate a hydraulic cylinder or a hydraulic motor of the working equipment.

10. Method for operating a hydraulic system according to any of claims 1 to 7, wherein the valve for connecting the pressure connection (P) and the tank connection (T) is closed when the connection between one of the consumer connections (A, B) and the pressure connection (P) is opened.

## Revendications

1. Système hydraulique avec une pompe hydraulique (10) et un consommateur (11) hydraulique ainsi qu'avec un système de commande hydraulique servant à piloter le consommateur (11) hydraulique, comprenant par ailleurs un ensemble de soupapes avec un raccord de pression (P) destiné à être relié à la pompe hydraulique (10), un raccord de réservoir (T) destiné à être relié à un conduit de retour, et deux raccords de consommateur (A, B) destinés à être reliés aux raccords du consommateur hydraulique, dans lequel au moins deux soupapes (1, 2, 3, 4) séparées sont utilisées pour piloter la liaison des deux raccords de consommateur (A, B) au raccord de pression (P) et au raccord de réservoir (T), dans lequel l'ensemble de soupapes comprend une soupape (5) servant à relier le raccord de pression (P) et le raccord de réservoir (T), et
dans lequel les soupapes (1, 2, 3, 4) servant à relier les raccords de consommateur (A, B) au raccord de pression (P) et au raccord de réservoir (T) et la soupape (5) servant à relier le raccord de pression (P) et le raccord de réservoir (T) sont pilotées de manière hydraulique,
**caractérisé en ce**
**que** les soupapes (1, 2, 3, 4) servant à relier les raccords de consommateur (A, B) au raccord de pression (P) et au raccord de réservoir (T) et la soupape (5) servant à relier le raccord de pression (P) et le raccord de réservoir (T) sont pilotées respectivement par l'intermédiaire d'une soupape (SV1, SV2, SV3, SV4, SV5) séparée qui leur est associée, dans lequel est prévue à cet effet une autre pompe hydraulique (13), laquelle fournit la pression de commande requise à cet effet, ou que les soupapes (1, 2, 3, 4) servant à relier les raccords de consommateur (A, B) au raccord de pression (P) et au raccord de réservoir (T) et la soupape (5) servant à relier le raccord de pression (P) et le raccord de réservoir (T) sont pilotées au moins en partie conjointement, dans lequel le pilotage est effectué par l'intermédiaire de deux soupapes (SV1', SV2') séparées, lesquelles pilotent respectivement une direction de déplacement du consommateur (11) hydraulique,
dans lequel est prévue à cet effet une autre pompe hydraulique (13), laquelle fournit la pression de commande requise à cet effet.

2. Système hydraulique selon la revendication 1, dans lequel la soupape (5) servant à relier le raccord de pression (P) et le raccord de réservoir (T) est réalisée en tant que soupape séparée.

3. Système hydraulique selon la revendication 1 ou 2, dans lequel est utilisée pour relier le premier raccord de consommateur (A) au raccord de pression (P) une soupape autre que celle servant à relier le deuxième raccord de consommateur au raccord de réservoir (T) et/ou dans lequel est utilisée pour relier le deuxième raccord de consommateur (B) au raccord de pression (P) une soupape autre que celle servant à relier le premier raccord de consommateur (A) au raccord de réservoir (T) et/ou dans lequel est utilisée pour relier le premier raccord de consommateur (A) au raccord de pression (P) une soupape autre que celle servant à relier le deuxième raccord de consommateur (B) au raccord de pression (P) et/ou est utilisée pour relier le premier raccord de consommateur (A) au raccord de réservoir (R) une soupape autre que celle servant à relier le deuxième raccord de consommateur (B) au raccord de réservoir (T).

4. Système hydraulique selon l'une quelconque des revendications précédentes, dans lequel sont utilisées respectivement des soupapes de distribution à 2 voies pour les soupapes (1, 2, 3, 4) servant à relier les raccords de consommateur (A, B) au raccord de pression (P) et au raccord de réservoir (T) et/ou pour la soupape (5) servant à relier le raccord de pression (P) et le raccord de réservoir (T).

5. Système hydraulique selon l'une quelconque des revendications précédentes avec une commande, laquelle ferme la soupape (5) servant à relier le raccord de pression (P) et le raccord de réservoir (T) quand la liaison entre un des raccords de consommateur (A, B) et le raccord de pression (P) est ouverte.

6. Système hydraulique selon l'une quelconque des revendications précédentes, dans lequel le raccord de commande de la soupape (5) servant à relier le raccord de pression (P) et le raccord de réservoir (T) est en liaison avec une ou plusieurs lignes de commande servant à piloter les soupapes (1, 2, 3, 4) servant à relier les raccords de consommateur (A, B) au raccord de pression (P) et au raccord de réservoir (T), avantageusement par l'intermédiaire d'une ou de plusieurs soupapes anti-retour (16).

7. Système hydraulique selon l'une quelconque des revendications précédentes, dans lequel l'ensemble de soupapes est branché en série avec un ensemble de soupapes supplémentaire.

8. Appareil de travail avec un système hydraulique selon l'une quelconque des revendications précédentes, dans lequel il s'agit avantageusement d'un appareil de travail pouvant être déplacé.

9. Appareil de travail selon la revendication 8, dans lequel le système de commande hydraulique est utilisé avantageusement pour piloter un équipement de travail de l'appareil de travail, par ailleurs avantageusement pour piloter un cylindre hydraulique ou un moteur hydraulique de l'équipement de travail.

10. Procédé servant à faire fonctionner un système hydraulique selon l'une quelconque des revendications 1 à 7, dans lequel la soupape servant à relier le raccord de pression (P) et le raccord de réservoir (T) est fermée quand la liaison entre un des raccords de consommateur (A, B) et le raccord de pression (P) est ouverte.
